# DEMANDE DE BREVET EUROPEEN

(11) **EP 0 356 294 A1**
(43) Date de publication de la demande: **28.02.1990**
(21) Numéro de dépôt: 89402225.0
(22) Date de dépôt: 04.08.1989
(51) Int. Cl.: H01F 15/04

(54) **Procédé en vue de réduire les signaux perturbateurs entre au moins deux éléments interconnectés**

(30) Priorité: 24.08.1988 FR 8811547
(71) Demandeur: Dupuis, André, F-62570 Heuringhem (FR)
(72) Inventeur: Dupuis, André, F-62570 Heuringhem (FR)
(74) Mandataire: Ecrepont, Robert

(57) **Abrégé**

Procédé en vue de réduire les signaux perturbateurs qui se superposent aux signaux échangés entre deux éléments interconnectés et soumis par le biais de leurs transformateurs d'alimentation respectifs à une alimentation commune tel le réseau (7) de distribution,
ce procédé étant **CARACTERISE** en ce qu'au lieu de brancher directement les différents éléments sur le réseau de distribution (7),
- on raccorde au réseau (7) un premier moyen (13) par lequel on transforme l'énergie électrique du réseau en une énergie intermédiaire,
- on transfère cette énergie intermédiaire vers un second moyen par lequel on transforme cette énergie intermédiaire en énergie électrique secondaire avec laquelle on alimente les différents éléments,
- au cours de l'une au moins de ces étapes, on élimine entre ces moyens (13, 14) tout couplage électrique autre que par l'énergie intermédiaire.

Application à l'industrie du matériel électrique.

## Description

L'invention se rapporte à un procédé en vue de réduire les signaux perturbateurs qui se superposent aux signaux échangés entre au moins deux éléments interconnectés soumis par le biais de leurs transformateurs d'alimentation respectif à une alimentation commune.

L'invention se rapporte également aux moyens en vue de la mise en oeuvre du procédé.

Plus particulièrement mais non exclusivement, l'invention se rapporte à un tel procédé destiné à être appliqué dans le domaine de la reproduction sonore dite à haute fidélité.

Habituellement en ce qui concerne ce genre d'application, les différents éléments, branchés directement sur le réseau de distribution, se composent par exemple d'un lecteur de disque analogique ou numérique, d'un préamplificateur, d'un amplificateur de puissance et d'enceintes de type classique ou voire même électrostatiques.

Même si ces différents éléments possédent individuellement des taux de distorsion relativement satisfaisants, il n'en est pas de même lorsqu'ils sont connectés entre eux.

En effet, on peut remarquer qu'une écoute musicale au casque est beaucoup plus nette que cette même écoute musicale issue des enceintes et par conséquent mettant en oeuvre tous les éléments précités.

En conséquence, on peut préjuger que, même si les différents éléments bénéficient de caractéristiques de fonctionnement idéales, les signaux échangés entre ces différents éléments manquent de pureté et sont donc altérés par des signaux perturbateurs .

En outre, on remarque également que la qualité de l'écoute musicale mettant en oeuvre tous les éléments de la chaine ainsi constituée est fortement tributaire du type de branchement respectif à chacun de ces éléments entre la phase et le neutre du réseau de distribution et même dans le meilleur des cas, cette qualité est loin d'être celle obtenue avec une écoute au casque.

Bien évidemment, pour maitriser plus ou moins les signaux échangés entre les différents éléments, il est connu de les connecter avec des cordons de raccordement susceptibles de limiter les défauts.

Toutefois, compte tenu du caractère aléatoire selon lequel évoluent les signaux perturbateurs, le résultat final est peu probant.

L'invention a pour but de remédier à ces inconvénients et propose un procédé en vue de réduire la présence de signaux perturbateurs des signaux utiles échangés entre au moins deux éléments interconnectés et plus particulièrement un procédé qui, appliqué au domaine de la reproduction sonore dite à haute fidélité permet de s'affranchir quasiment totalement desdits signaux perturbateurs et par conséquent favorise une écoute musicale d'une qualité optimum.

A cet effet, l'invention a pour objet un procédé du type précité caractérisé en ce qu'au lieu de brancher directement les différents éléments sur le réseau de distribution :
- on raccorde au réseau au moins un premier moyen de transformation de l'énergie électrique du réseau en une énergie intermédiaire,
- on réalise cette première transformation, on transfert cette énergie intermédiaire vers au moins un second moyen de transformation de cette énergie intermédiaire en énergie électrique secondaire puis,
- dans ce second moyen, on réalise cette seconde transformation,
- au cours de l'une au moins de ces étapes, on élimine entre les dits moyens tout couplage électrique autre que par l'énergie intermédiaire et on alimente les différents éléments à l'aide de cette énergie électrique secondaire.

L'invention se rapporte également aux moyens en vue de la mise en oeuvre du procédé.

D'autres résultats et avantages apparaîtront lors de la description qui va suivre faite à titre d'exemple non limitatif en regard du dessin ci-annexé qui représente :
- figure 1 : un schéma d'un circuit d'alimentation de différents éléments,
- figure 2 : un schéma des moyens en vue de la mise en oeuvre du procédé,
- figure 3 : une variante de ces moyens.

En se reportant au dessin, on voit différents éléments 1, 2, 3, 4 interconnectés entre eux tels par exemple ceux destinés à la reproduction sonore dite à haute fidélité.

Dans ce cas particulier, généralement ces éléments sont constitués d'un lecteur de disque 1 analogique ou numérique, d'un préamplificateur 2, d'un amplificateur de puissance 3 et d'enceintes 4 de types classiques ou voire même électrostatiques.

Classiquement, chacun de ces éléments comporte un transformateur d'alimentation 5 ainsi qu'un redresseur 6 tel un redresseur à double alternance afin respectivement d'abaisser puis de redresser la tension du réseau de distribution 7 en une ou plusieurs tensions continues qui alimentent le ou les circuits électroniques 8 propres aux dits éléments.

Afin de bénéficier d'une référence commune 9 par rapport à laquelle sont émis les signaux 10 échangés entre les différents éléments, à la masse 11 respective de ceux-ci sont réunis le ou les pôles négatifs de leur tension continue d'alimentation et ce en un point N appelé point nodal qui, par un fil de masse 12 sont reliés entre eux.

Pour la mise en oeuvre de la chaine d'éléments ainsi réalisée, selon une caractéristique de l'invention, au lieu de brancher directement les différents éléments sur le réseau de distribution 7,
- on raccorde au réseau 7 au moins un premier moyen 13 de transformation de l'énergie électrique du réseau en une énergie intermédiaire,
- on réalise cette première transformation,
- on transfère cette énergie intermédiaire vers au moins un second moyen de transformation 14 de cette énergie intermédiaire en énergie électrique secondaire puis,
- dans ce second moyen, on réalise cette seconde transformation,
- au cours de l'une au moins de ces étapes, on élimine entre ces moyens 13, 14 tout couplage électrique autre que par l'énergie intermédiaire,
- on alimente les différents éléments exclusivement à l'aide de cette énergie électrique secondaire.

Selon une forme préférée de mise en oeuvre de ce procédé, on transforme l'énergie intermédiaire de telle sorte que la caractéristique de tension de l'énergie électrique secondaire obtenue soit sensiblement égale à celle du réseau de distribution 7.

Les moyens en vue de la mise en oeuvre du procédé sont caractérisés en ce qu'ils comprennent :
- au moins un premier moyen 13 de transformation de l'énergie électrique du réseau de distribution en une énergie intermédiaire,
- au moins un second moyen 14 de transformation de cette énergie intermédiaire en énergie électrique secondaire.
- un moyen 15 de transfert de cette énergie intermédiaire vers au moins un second moyen 14 de transformation de cette énergie intermédiaire en énergie électrique secondaire,
- des moyens éliminant entre ces moyens tout couplage électrique autre que par l'énergie intermédiaire.

Ce procédé et ces moyens permettent de respecter la pureté des signaux échangés entre les différents éléments en évitant le bouclage qui se produit habituellement dans les transformateurs d'alimentation 5 qui, afin de posséder un rendement voisin de l'unité, sont conçus de manière à minimiser les pertes de flux. En effet, inévitablement, il apparaît alors entre le primaire 16 et le secondaire 17 des dits transformateurs 5 une capacité parasite C qui, en raison de sa valeur importante, présente une impédance relativement faible.

De ce fait, si ces transformateurs classiques propres à chacun des différents éléments étaient directement branchés sur le réseau 7, il apparaitrait des signaux perturbateurs sous forme de courant parasite résultant de la différence de potentiel entre les armatures de la capacité parasite présente entre le primaire 16 et le secondaire 17 des transformateurs 5, lequel courant serait d'autant plus important que l'impédance de cette capacité parasite est faible et, par conséquent, pertuberait d'autant plus les signaux utiles.

Compte tenu que, selon le procédé, il n'existe pas, entre les premiers et seconds moyens 13, 14 de transformation, de couplage électrique capacitif, l'impédance entre ceux-ci peut être considérée suffisamment grande et donc de ce fait, s'ajoute à celles des transformateurs d'alimentation 5 pour réduire d'autant plus les courants parasites.

Selon une forme de réalisation, les différents moyens 13, 14, 15 sont respectivement réalisés par les parties 18, 19, 20 constitutives d'un transformateur 21 à savoir :
- l'enroulement primaire 18,
- le circuit magnétique 19,
- l'enroulement secondaire 20,
et ce transformateur est conçu de façon à diminuer la capacité parasite C′ pouvant apparaître entre le primaire 18 et secondaire 20 et de ce fait en augmenter l'impédance.

Selon cette forme préférée de réalisation, il apparaît donc que l'enroulement primaire 18 transforme energie électrique du réseau 7 en énergie magnétique sous forme d'un flux que le circuit magnétique 19 canalise vers l'enroulement secondaire 20 qui transforme cette énergie magnétique en l'énergie électrique.

De préférence ce transformateur est de rapport 1.

Avantageusement, dans le but de contribuer à la réduction du transfert de tension parasite entre le primaire 18 et le secondaire 20 et/ou entre le primaire 18 et le circuit magnétique 19 et/ou entre le secondaire 20 et le circuit magnétique 19, selon l'invention :
- l'enroulement primaire 18 est protégé, tant sur sa première couche de spires 22 ou 23 que que sur sa dernière couche de spires, par un écran 24 en matériau amagnétique et conducteur tel le cuivre relié au neutre et,
- celle des premières et dernières couches de spires de l'enroulement primaire 18 qui est la plus proche de l'enroulement secondaire 20 a sa première spire reliée au neutre 25 du réseau de distribution 7.

Ainsi donc, il apparaît que l'enroulement secondaire 20 est protégé de l'influence de la tension existant sur l'enroulement primaire 18 puisque, étant donné que l'écran 24 est relié au neutre 25, la couche de spires 22 ou 23 qui, bien que connectée au neutre 25, possède en raison du nombre de spires par volt du transformateur 21 un certain potentiel, ne peut que se décharger dans l'écran 24.

Etant donné que, entre l'écran et la dernière couche de spires de l'enroulement primaire, il existe une différence de potentiel sensiblement égale à celle du réseau, cette écran est séparé de cette couche par un moyen électriquement isolant, tel par exemple un isolant et/ou une distance suffisante, afin d'éviter entre celles-ci tout risque de claquage.

Bien évidemment, sans pour cela sortir du cadre de l'invention, dans le cas où les moyens de l'invention constituent un transformateur 21, celui-ci peut indifféremment être situé en tête du transformateur 5 ou être intégré à l'élément ou remplacer le transformateur intégré à l'élément, auquel cas, le rapport de réduction devra être choisi en fonction des caractéristiques de fonctionnement des circuits électroniques de l'élément.

Les moyens en vue de la mise en oeuvre du procédé peuvent également être constitués par exemple d'un groupe moteur générateur couplé par un arbre de commande, d'un couplage laser-dispositif photovoltaïque, etc ...

## Revendications

1. Procédé en vue de réduire les signaux perturbateurs qui se superposent aux signaux échangés entre au moins deux éléments interconnectés et soumis par le biais de leurs transformateurs d'alimentation respectifs à une alimentation commune tel le réseau (7) de distribution,
ce procédé étant **CARACTERISE** en ce qu'au lieu de brancher directement les différents éléments sur le réseau de distribution (7),
- on raccorde au réseau (7) au moins un premier moyen 13) de transformation de l'énergie électrique du réseau en une énergie intermédiaire,
- on réalise cette première transformation,
- on transfère cette énergie intermédiaire vers au moins un second moyen de transformation (14) de cette énergie intermédiaire en énergie électrique secondaire puis,
- dans ce second moyen, on réalise cette seconde transformation,
- au cours de l'une au moins de ces étapes, on élimine entre ces moyens (13, 14) tout couplage électrique autre que par l'énergie intermédiaire,
- on alimente les différents éléments exclusivement à l'aide de cette énergie électrique secondaire.

2. Procédé selon la revendication 1 **caractérisé** en ce qu'on transforme cette énergie intermédiaire de telle sorte que la caractéristique de tension de l'énergie électrique secondaire obtenue soit sensiblement égale à celle du réseau de distribution.

3. Moyens en vue de la mise en oeuvre du procédé selon la revendication 2 ou 3 **caractérisés** en ce qu'ils comprennent :
- au moins un premier moyen (13) de transformation de l'énergie électrique du réseau de distribution en une énergie intermédiaire,
- au moins un second moyen (14) de transformation de cette énergie intermédiaire en énergie électrique secondaire.
- un moyen (15) de transfert de cette énergie intermédiaire vers au moins un second moyen (14) de transformation de cette énergie intermédiaire en énergie électrique secondaire,
- des moyens éliminant entre ces moyens tout couplage électrique autre que par l'énergie intermédiaire.

4. Moyens selon la revendication 3 **caractérisés** en ce que les différents moyens (13, 14, 15) sont respectivement réalisés par les parties (18, 19, 20) constitutives d'un transformateur (21) à savoir :
- l'enroulement primaire (18),
- le circuit magnétique (19),
- l'enroulement secondaire (20),
et ce transformateur est conçu de façon à diminuer la capacité parasite (C′) pouvant apparaître entre le primaire (18) et secondaire (20) et de ce fait en augmenter l'impédance.

5. Moyens selon la revendication 4 **caractérisés** en ce que ce transformateur est de rapport (1).

6. Moyens selon la revendication 4 ou 5 **caractérisés** en ce que :
- l'enroulement primaire (18) est protégé, tant sur sa première couche de spires (22 ou 23) que que sur sa dernière couche de spires, par un écran (24) en matériau amagnétique et conducteur tel le cuivre relié au neutre et,
- celle des premières et dernières couches de spires de l'enroulement primaire (18) qui est la plus proche de l'enroulement secondaire (20) a sa première spire reliée au neutre (25) du réseau de distribution (7).

7. Moyens selon l'une quelconque des revendications 4 à 6 **caractérisés** en ce que l'écran est séparé de la dernière couche de l'enroulement primaire par un moyen évitant tout risque de claquage.

8. Moyens selon l'une quelconque des revendications 4 à 7 **caractérisés** en ce que le transformateur (21) qu'ils constituent est situé en tête du transformateur intégré à l'élément.

9. Moyens selon l'une quelconque des revendications 4 à 7 **caractérisés** en ce que le transformateur (21) qu'ils constituent est intégré à l'élément aux lieu et place de son transformateur d'alimentation.
